# EUROPÄISCHE PATENTSCHRIFT

(11) **EP 2 423 396 B1**
(45) Veröffentlichungstag und Bekanntmachung des Hinweises auf die Patenterteilung: **06.11.2019**
(21) Anmeldenummer: 11178025.0
(22) Anmeldetag: 18.08.2011
(51) Int. Cl.: E04B 1/68, E06B 1/62

(54) **Schaumstoff-Dichtstreifen**
Foam sealing strip
Bande étanche alvéolaire

(30) Priorität: 23.08.2010 DE 202010008330 U; 14.01.2011 DE 202011000091 U
(43) Veröffentlichungstag der Anmeldung: 29.02.2012
(73) Patentinhaber: tremco illbruck GmbH, 92439 Bodenwöhr (DE)
(72) Erfinder: Nauck, Helmar, 12557 Berlin (DE); Komma, Markus, Dr., 93128 Regenstauf (DE); Wörmann, Frank, 59192 Bergkamen (DE); Andexer, Dennis, 83059 Kolbermoor (DE)
(74) Vertreter: Bittner, Bernhard

(56) Entgegenhaltungen:
- WO-A1-2009/138311
- DE-A1- 4 123 647
- DE-A1- 4 307 528
- DE-A1-102008 049 210

## Beschreibung

Die Erfindung betrifft zunächst einen zur verzögerten Rückstellung getränkten Schaumstoff-Dichtstreifen für eine Abdichtung eines in eine Wandöffnung eines Gebäudes eingesetzten Gegenstandes, wobei der Schaumstoff-Dichtstreifen bezogen auf einen Querschnitt zwei gegenüberliegende, jeweils im Einbauzustand der Innenseite oder der Außenseite des Gebäudes zugewandte Schmalseiten aufweist und zur Anlage an den Gegenstand oder eine Laibung geeignete Breitseiten aufweist wobei weiter der Schaumstoff-Dichtstreifen einen Teil-Längsbereich und einen in Dickenrichtung des Schaumstoff-Dichtstreifens nur teilweise mit dem Teil-Längsbereich verbundenen Teil-Längsstreifen aufweist, wobei weiter der Teil-Längsbereich und der Teil-Längsstreifen aus demselben Schaumstoff bestehen und der Schaumstoff- Dichtstreifen insgesamt luftdurchlässig ist.

Zum Stand der Technik ist auf die DE 10 2008 049 210 A1 zu verweisen. Bei dem hieraus bekannten Schaumstoff-Dichtstreifen sind zwei Streifen, wenn auch unterschiedlicher Breite, neben- einander angeordnet, die aus unterschiedlichem Schaumstoff bestehen. Aus der WO 2009/138311 A1 ist es bekannt im auf die Rolle aufgewickelten Zustand einen umgeklappten Bereich vorzusehen, der durch einen nicht durchgehenden Trennschnitt in Dickenrichtung erreicht ist. Zum Einbau wird aber dieser Teil- Längsstreifen umgeklappt um im Einbauzustand einen hinsichtlich der Schmalseiten unterschiedlichen Dampf diffusionswert oder eine unterschiedliche Luftdichtigkeit zu erreichen.

Ausgehend von dem genannten Stand der Technik stellt sich die Erfindung das technische Problem, einen vorteilhaften Schaumstoff-Dichtstreifen anzugeben, der sowohl günstig zu verpacken ist wie auch eine hohe Variabilität hinsichtlich des Einbaus ermöglicht.

Eine Lösung der aufgezeigten technischen Problematik erfolgt durch einen Schaumstoff-Dichtstreifen gemäß Anspruch 1, womit durch Auflegen des Teil-Längsstreifens auf den Teil-Seitenbereich der so ausgebildete Seitenbereich im Einbauzustand zufolge höherer Komprimierung im Auflagebereich dichter ausbildbar ist als der gegenüberliegende Seitenbereich. Eine solche Ausgestaltung ermöglicht zunächst auch einen Einbau ohne hinsichtlich der Seitenbereiche unterschiedlicher Dampfbremswirkung. Zudem ermöglicht die Ausgestaltung einen Einbau mit einer an der die Aufdoppelung durch beispielsweise Umklappen aufweisenden Schmalseite zufolge höherer Komprimierung höheren Dampfbremswirkung oder einer höheren Luftdichtigkeit. Insbesondere kann die höhere Dampfbremswirkung oder höhere Luftdichtigkeit allein durch die höhere Komprimierung erreicht sein. Darüber hinaus kann ein solcher Schaumstoff-Dichtstreifen im Rechteck-Ausgangszustand zur Rolle aufgewickelt sein.

Vorteilhafte Ausführungsformen ergeben sich aus den Unteransprüchen.

Bei dem Schaumstoff handelt es sich vorzugsweise um einen offenzelligen Weichschaumstoff. Beispielsweise einen Polyurethan-Schaumstoff. Die Offenzelligkeit kann durch eine Luftdurchlässigkeit charakterisiert werden. Die Luftdurchlässigkeit kann beispielsweise im Bereich von 20 bis 1000 l/m²s liegen, vorzugsweise 20-500 l/m²s oder 20-250 l/m²s, besonders bevorzugt 20-150 l/m²s oder für andere Anwendungen im Bereich von 50-200 l/m²s, gemessen nach DIN EN 9237 an einer 10 mm dicken Probe bei 0,5 mbar Unterdruck, Probenfläche 100 cm². Die Messung kann mit einem Frank-Gerät, beispielsweise dem Frank-Gerät Typ 21443, durchgeführt werden. Der Schaumstoff kann ein Raumgewicht von beispielsweise 25 bis 100 kg/m3 aufweisen.

Hinsichtlich der Charakterisierung, dass es sich bei dem Schaumstoff des Teil-Längsbereichs und des Teil-Längsstreifens um denselben Schaumstoff handelt, ist Hintergrund, dass ein einheitlicher Schaumstoffstreifen als Ausgangsgegenstand gewählt sein kann. Die Einschnitte sind dann in diesem einheitlichen Schaumstoff streifen vorgenommen. Insbesondere bei Ausführungsformen, die einen bezüglich des Schaumstoffs selbst durchgehenden Schnitt aufweisen, können auch, wenn auch bevorzugt gleiche, also einheitlich beispielsweise Polyurethan-Schaumstoffe mit auch bevorzugt gleichen Luftdurchlässigkeiten gewählt sind, aber nicht notwendig von demselben Block stammende Schaumstoffstreifen verwendet sein.

Vorzugsweise ist einer der mindestens zwei Längs- Einschnitte des Dichtstreifens ausgebildet, um mindestens einen Teil-Längsstreifen auszubilden, welcher aufgrund des Einschnittes leichter "umklappbar" ist. Dieser Einschnitt kann um das 0,5- bis 5-Fache oder um das 1 bis 3-Fache der Dicke des Schaumstoff-Dichtstreifens bezogen auf den vollständig rückgestellten Zustand und den Ausgangs-Rechteckzustand von der Schmalseite (Längs-Seitenfläche) des Dichtstreifens beabstandet sein, gegebenenfalls auch um das 0,5 bis 10-Fache derselben.

In weiterer Ausgestaltung ist nach einer ersten Alternative bevorzugt, dass die teilweise Verbindung zwischen dem Teil- Längsbereich und dem Teil-Längsstreifen vermittels des einen der beiden Längs-Einschnitte dadurch gegeben ist, dass dieser Längs-Einschnitt sich nur über einen Teil der Dicke des Schaumstoff-Streifens erstreckt. Der Schaumstoff-Dichtstreifen ist also bevorzugt aus einem zunächst integralen einheitlichen, rechteckigen Schaumstoffs streifen gebildet, der einen entsprechenden Einschnitt aufweist. Weiter bevorzugt durchsetzt der Einschnitt auch sogleich die eine Breitseite vollständig überdeckende (erste) Selbstklebeschicht.

In weiterer Ausgestaltung ist auch bevorzugt, dass die mit einer (ersten) Selbstklebeschicht vorzugsweise vollständig belegte erste Breitseite eine Abdecklage aufweist. Die Selbstklebeschicht kann sich auch nur über einen Teil der ersten Breitseite erstrecken, beispielsweise nur über einen Teil der Breite des Teil-Längsstreifens oder nicht über diesen. Die Selbstklebeschicht erstreckt sich vorzugsweise über die gesamte Breite des Teil-Längsbereiches oder nur über einen Teil der Breite desselben.

Mindestens einer der zwei Einschnitte an der ersten Breitseite des Dichtstreifens durchsetzt vorzugsweise die Selbstklebeschicht auf dieser Breitseite, der Einschnitt (beispielsweise einer von mehreren dieser Breitseite) kann auch neben der Selbstklebeschicht in das Schaumstoffmaterial eingebracht sein. Vorzugsweise durchsetzt der Einschnitt (erste Einschnitt) auch die Abdecklage des Selbstklebestreifens. Die Abdecklage kann insbesondere als Folie oder Papierbahn ausgebildet sein, z.B. aus Silikonpapier. Nach einer Abwandlung ist die Selbstklebeschicht und/oder Abdecklage an der ersten Breitseite des Dichtstreifens nicht durchtrennt, beispielsweise kann die Durchtrennung vor Ort erfolgen. Hierzu kann bspw. die Selbstklebeschicht (vorzugsweise zusammen mit der Abdecklage) auf den bereits mit dem (ersten) Einschnitt versehenen Dichtstreifen aufgebracht werden. Dies kann unter Umständen von Vorteil sein, da dann der mit einem oder mehreren Einschnitten versehene Dichtstreifen eine größere Stabilität aufweist und vor Ort einfacher handhabbar ist.

Erfindungsgemäß sind zwei (also zumindest zwei) oder mehr Einschnitte, in Breitenrichtung des Schaumstoff-Dichtstreifens beabstandet, ausgebildet sein. Dies ermöglicht eine (zumindest) zweifache Aufdoppelung oder mehrfache Lagen-doppelung im Einbauzustand, um so eine noch höhere Dampfbremswirkung und/oder eine höhere Luftfeuchtigkeit an dem diesbezüglichen Seitenbereich im Einbauzustand zu erreichen und/ oder die Einbaubreite des Schaumstoff-Dichtstreifens günstig an unterschiedlich breite Gegenstände, beispielsweise unterschiedlich breite Rollladenkästen, anzupassen. Die Einschnitte sind bevorzugt um das 0,5- bis 5-Fache oder 1 bis 3-Fache der Dicke des Schaumstoff-Dichtstreifens bezogen auf den vollständig rückgestellten Zustand und den Ausgangs-Rechteckzustand voneinander beabstandet, gegebenenfalls auch das 0,5 bis 10-Fache. Der Abstand eines ersten Einschnitts von der zugeordneten Schmalseite ist bevorzugt gleich dem Abstand zwischen dem ersten und zweiten Einschnitt wie beschrieben in gleicher Weise und gleicher maßlicher Bandbreite vorgesehen. Die Gesamtbreite eines solchen Schaumstoff-Dichtstreifens im Rechteck-Ausgangszustand kann beispielsweise 5 bis 40 cm betragen. Die Dicke kann zwischen 0,5 und 10 cm bezogen auf den genannten Ausgangs-Rechteckzustand und den vollständig rückgestellten Zustand, betragen.

Es ist auch erfindungsgemäß, dass der zweite Längs-Einschnitt gegensinnig zu dem ersten Längs-Einschnitt ausgebildet ist. Während also der erste Längs-Einschnitt von einer ersten Breitseite des Schaumstoff-Dichtstreifens ausgehend vorgenommen ist, kann der zweite Längs-Einschnitt ausgehend von der gegenüberliegenden zweiten Breitseite des Schaumstoff-Dichtstreifens ausgebildet sein. Dies umfasst, dass auch mehr als zwei Längs-Einschnitte jeweils abwechselnd gegensinnig zu dem jeweils benachbarten Längs-Einschnitt ausgebildet sind. Bevorzugt ist auch der zweite Längs-Einschnitt nicht durchgehend vorgenommen.

Vorzugsweise ist der Schaumstoff-Dichtstreifen derart ausgebildet, der (zumindest) zweite Längs-Einschnitt die Selbstklebeschicht nicht durchtrennt. Sind mehrer als zwei Längs- Einschnitte vorgesehen, so ist vorzugsweise der jeweils zweite von zwei benachbarten Längs-Einschnitten die Selbstklebeschicht nicht durchtrennend ausgebildet.

Es ist auch bevorzugt, dass ein Längs-Einschnitt die Abdecklage nicht durchtrennt. Ein Längs-Einschnitt kann den Schaumstoff-Dichtstreifen hinsichtlich seiner Dicke beispielsweise zu 60 bis 99% oder 55-95% oder 50-90% durchsetzen.

Die Erfindung umfasst einen Schaumstoff-Dichtstreifen, bei welchem eine erste Breitseite vollständig mit einer Selbstklebeschicht versehen ist.

Weiterhin ist alternativ oder zusätzlich bevorzugt, dass auf der der mit einer vorzugsweise die gesamte Breitseite überdeckenden (ersten) Selbstklebeschicht ausgebildeten ersten Breitseite des Dichtungsstreifens gegenüberliegenden zweiten Breitseite eine zweite Selbstklebeschicht vorgesehen ist, wobei sich die zweite Selbstklebeschicht aber nur über einen Teil der Breite der zweiten Breitseite erstreckt. Vorzugsweise erstreckt sich die zweite Selbstklebeschicht über einen Teil der Breite des Teil-Längsbereichs, die zweite Selbstklebeschicht kann sich auch in Kombination hiermit oder unabhängig hiervon über einen Teil der Breite oder die gesamte Breite des Teil-Längsstreifens erstrecken. Gegebenenfalls kann sich die Selbstklebeschicht nur über einen Teil oder die gesamte Breite des Teil-Längsstreifens erstrecken.

Bevorzugt ist an dem erfindungsgemäßen Schaumstoff-Dichtstreifen die zweite Selbstklebeschicht in Breitenrichtung des Schaumstoff-Dichtstreifens zwischen zwei Längs-Einschnitten ausgebildet.

An dem Dichtstreifen können allgemein im Rahmen der Erfindung alternativ oder zusätzlich dass die zweite Selbstklebeschicht oder eine andere Verbindungslage einen Längs-Einschnitt in Breitenrichtung des Schaumstoff-Dichtstreifens überspannend angeordnet sein.

An dem erfindungsgemäßen Schaumstoff-Dichtstreifen kann allgemein im Rahmen der Erfindung die teilweise Verbindung zwischen dem Teil-Längsbereich und dem Teil-Längsstreifen durch einen in Längsrichtung des Schaumstoff-Dichtstreifens verlaufenden und den Schaumstoff des Schaumstoff-Dichtstreifens über die gesamte Dicke (d) durchsetzenden Längs-Einschnitt gebildet sein.

Insbesondere ist auch bevorzugt, dass die zweite Selbstklebeschicht oder eine andere Verbindungslage einen Längs-Einschnitt in Breitenrichtung des Schaumstoff-Dichtstreifens überspannend angeordnet ist. Dies insbesondere betreffend die Ausführungsform mit vollständiger Durchtrennung des Schaumstoffs. Die zweite Selbstklebeschicht oder die Verbindungslage wirkt dann in diesem Bereich gleichsam auch als Scharnier. Die Verbindungslage kann beispielsweise eine Vlies- oder Gewebelage oder Folie sein. Die Verbindungslage ist vorzugsweise eine Nicht-schaumstofflage. Die Verbindungslage ist nicht integraler Bestandteil des Schaumstoff-Dichtstreifens und besteht vorzugsweise aus einem anderen Material als dieser.

Darüber hinaus ist auch bevorzugt, dass alle Längs-Einschnitte durchgehend durch den Schaumstoff vorgesehen sind. In dem Fall, dass bezüglich eines Längseinschnittes gegenüberliegend zwei Selbstklebeschichten ausgebildet sind, ist in diesem Zusammenhang auch bevorzugt, dass eine der Selbstklebeschichten durchtrennt ist, die andere aber nicht.

Der Teil-Längsbereich des Schaumstoff-Dichtstreifens weist besonders bevorzugt einen rechteckigen Querschnitt auf, bevorzugt der Dichtstreifen insgesamt. Der Dichtstreifen ist hierdurch besonders einfach und abmessungsgenau herstellbar, so dass der Wasserdiffusionswiderstand des zusammengelegten Dichtstreifens genau bestimmbar ist. Der Teil-Längsbereich und/oder der zumindest eine Teil-Längsstreifen können gegebenenfalls auch einen nicht-rechteckigen Querschnitt aufweisen. Es kann beispielsweise der Teil-Längsstreifen einen nicht-rechteckigen Querschnitt aufweisen, beispielsweise keilförmig oder anders profiliert (beispielsweise wellenförmig), wobei der Teil-Längsbereich des Dichtstreifens vorzugsweise einen rechteckigen Querschnitt aufweist, für bestimmte Anwendungsfälle aber auch einen anderen Querschnitt aufweisen kann, beispielsweise ebenfalls keilförmig (oder wellenförmig). Der keilförmige Querschnittsbereich kann sich zur benachbarten Schmalseite des Dichtstreifens verjüngen oder gegebenenfalls auch erweitern. Hierdurch kann die Materialanhäufung und damit auch Kompression des zusammengelegten Schaumstoff-Dichtbandes an dem jeweiligen Querschnittsbereich den jeweiligen Anforderungen, insbesondere bezüglich des Wasserdampfdiffusionswiderstandes, angepasst werden. Hinsichtlich insbesondere des in Form einer Rolle aufgewickelten Schaumstoff-Dichtstreifens sind auch die vorstehend oder sonst allgemein im Rahmen der Erfindung schon beschriebenen Merkmale betreffend den Schaumstoff-Dichtstreifen als solchen bevorzugt vorgesehen.

Vorzugsweise ist die erste Breitseite mit einer Selbstklebeschicht versehen, welche sich über eine größere Fläche der Dichtstreifens erstreckt als die zweite Breitseite. Die erste Breitseite kann hierzu bspw. vollflächig oder zumindest im Bereich des Längsbereichs vollflächig mit einer solchen Selbstklebeschicht versehen sein. "Vollflächig" heißt hierbei vorzugsweise durchgehend vollflächig, gegebenenfalls auch "vollflächig verteilt", z.B. vollflächig mit dazwischen angeordneten nicht mit Selbstklebeschichtmaterial versehenen Bereichen.

Vorzugsweise ist der Dichtstreifen derart ausgebildet, dass der Teil-Längsstreifen auf die zweite Breitseite umgeklappt wird, also auf die Breitseite mit geringerer Selbstklebefläche. Die Längs-Einschnitte sind entsprechend zu setzen. Nach einer Abwandlung kann gegebenenfalls der Teil-Längsstreifen auch auf die erste Breitseite umgeklappt werden. Die erste Breitseite wird zumeist an dem entsprechenden Bauteil wie einem Rahmenbauteil (z.B. Fenster- oder Türrahmen) befestigt. Hierzu kann dann die Oberseite des Teil-Längsstreifens (welche nach Umklappen dann zur ersten Breiteseite umgelegt wird) mit einem Selbstklebebereich versehen sein, gegebenenfalls (wenn auch weniger bevorzugt) aber auch nicht, wenn z.B. die Breite ausreichend gering ist, um die Befestigung des Dichtstreifens an dem Bauteil nicht zu beeinträchtigen.

Die vor- und nachstehend angegebenen Bereiche (von beispielsweise Maßen oder Relativgrößen) bzw. Wertebereiche schließen hinsichtlich der Offenbarung auch sämtliche Zwischenwerte ein, insbesondere in 1/10-Schritten der jeweiligen Dimension, gegebenenfalls auch dimensionslos, beispielsweise also 1/10 mm Schritte, einerseits zur Eingrenzung der genannten Bereichsgrenzen von unten und/oder oben, alternativ oder ergänzend aber im Hinblick auf die Offenbarung eines oder mehrerer singulärer Werte aus dem jeweiligen Bereich.

Ferner umfasst die Erfindung ein Bauwerk mit einem in eine Wandöffnung eingesetzten Gegenstand oder mit einem Stoß oder einer Fuge und mit einem erfindungsgemäßen Schaumstoff-Dichtstreifen, wobei der Schaumstoff-Dichtstreifen der Innenseite oder der Außenseite des Gebäudes zugewandte Schmalseiten aufweist und an dem Gegenstand oder der Laibung oder der Stoß- bzw. der Fugenwandung abdichtend anliegende Breitseiten aufweist.

Ein hier beschriebener Schaumstoff-Dichtstreifen kann zu verschiedenen Anwendungen dienen. Nachstehend ist insbesondere die Anwendung in Bezug auf die Abdichtung eines Rollladenkastens näher erläutert, welcher der in die Wandöffnung eingesetzte Gegenstand sein kann. In gleicher Weise kann auch eine Abdichtung bzgl. eines Fensters, wobei insbesondere auch breite Fenster hiermit abgedichtet werden können, vorgenommen werden, oder aber auch eine Abdichtung bspw. im Blockhausbau, dort etwa zur Abdichtung eines Stoßes zwischen Wandelementen, wobei gegebenenfalls der Stoß auch allgemein eine Fuge, vorzugsweise zwischen zwei Bauteilen eines Wandaufbaus, sein kann.

Der abdichtend in der Fuge eingesetzte erfindungsgemäße Dichtstreifen weist eine Luftdurchlässigkeit von ≤ 0,5 oder vorzugsweise ≤ 0,1-0,25 m³ /[Stunde x Meter (daPa) Exp. 2/3] auf, bestimmt nach DIN EN 1026.

Nachstehend ist die Erfindung des Weiteren anhand der beigefügten Zeichnung, die jedoch lediglich Ausführungsbeispiele darstellt, erläutert. Hierbei zeigt:
- Fig. 1: eine vereinfachte schematische Darstellung eines in Rollenform aufgewickelten Schaumstoff-Dichtstreifens;
- Fig. 2: einen Querschnitt durch den Schaumstoff-Dichtstreifen gemäß Fig. 1 entsprechend der Aufwickelform;
- Fig. 3: eine erste Einbau-Ausführungsform;
- Fig. 4.: eine zweite Einbau-Ausführungsform;
- Fig. 5.: eine Kombination des Dichtstreifens gemäß Fig. 4 mit einem Rollladenkasten;
- Fig. 6.: einen Querschnitt durch einen in eine Fensteröffnung eingebauten, mit dem Schaumstoff-Dichtstreifen versehenden Rollladenkasten gemäß Fig. 5;
- Fig. 7: eine vereinfachte schematische Darstellung eines in Rollenform aufgewickelten Schaumstoff-Dichtstreifens weiterer Ausführungsform;
- Fig. 8: einen Querschnitt durch den Schaumstoff-Dichtstreifen gemäß Fig. 7, entsprechend der Aufwickelform;
- Fig. 9: eine vergrößerte Darstellung des in Fig. 8 bezeichneten Bereichs IX;
- Fig. 10: eine erste Einbau-Ausführungsform, entsprechend der Einbau-Ausführungsform der Fig. 3;
- Fig. 11: eine zweite Einbau-Ausführungsform, entsprechend der zweiten Einbau-Ausführungsform der Fig. 4; und
- Fig. 12: eine Darstellung gemäß Fig. 8, jedoch mit beidseitig des Teil-Längsbereichs vorgesehen Teil-Längsstreifen.

Dargestellt und beschrieben ist, zunächst mit Bezug zu Fig. 1, ein in Form einer Rolle 1 aufgewickelter Schaumstoff-Dichtstreifen 2. Der Schaumstoff-Dichtstreifen 2 besteht aus einem offenzelligen und zu verzögerten Rückstellung getränkten Weichschaumstoff.

Der Schaumstoff-Dichtstreifen 2 weist eine erste Breitseite 3 und eine zweite Breitseite 4 auf. Die erste Breitseite 3 ist mit einer sich über die gesamte Breite erstreckenden Selbstklebeschicht 5 versehen. Auf der zweiten Breitseite 4 ist eine zweite Selbstklebeschicht 6 aufgebracht, die sich jedoch nur über einen Teilbereich(Breitenabmessung T) der Breite B des Schaumstoff-Dichtstreifens 2 erstreckt. Die erste und/oder zweite Selbstklebeschicht 5, 6 ist bevorzugt durch ein eingelegtes Fadengitter verstärkt.

Der Schaumstoff-Dichtstreifen 2 weist weiterhin eine erste Schmalseite 7 und eine zweite Schmalseite 8 auf.

Die zweite Selbstklebeschicht 6 ist sowohl mit einem Abstand a in Breitenrichtung zu der ersten Schmalseite 7 wie mit einem Abstand b zu der zweiten Schmalseite 8 angeordnet. Es ist bevorzugt dass der Abstand b zu der Schmalseite 7 größer ist als der Abstand a zu der Schmalseite 8. Der Abstand a kann beispielsweise das 1- bis 5-Fache einer Dicke d des Schaumstoff-Dichtstreifens (bezogen auf einen nicht auf gedoppelten Bereich) betragen. Der Abstand b kann beispielsweise das 5- bis 30-Fache der Dicke d betragen. Dies kann jeweils allgemein im Rahmen der Erfindung gelten.

Auch die zweite Selbstklebeschicht 6 kann mit einer Abdecklage 9 versehen sein so wie die erste Selbstklebeschicht 5 mit einer Abdecklage 10 versehen sein kann. Die Abdecklagen 9,10 überdecken zumindest jeweils die gesamte Breite der Selbstklebeschicht 5,6.

Der Schaumstoff-Dichtstreifen 2 weist weiterhin zwei Längs-Einschnitte 11, 12 auf. Die Längs-Einschnitte erstrecken sich über die gesamte Länge des Schaumstoff-Dichtstreifens. Bevorzugt auch über die gesamte Länge mit derselben Tiefe t₁ bzw. t₂, siehe auch Fig. 2.

Die Längs-Einschnitte 11, 12 unterteilen den Schaumstoff-Dichtstreifen 2 in einen Teil-Längsbereich 13 und zwei Teil-Längsstreifen 14,15. Ein Teil-Längsstreifen 14,15 ist bevorzugt mit einer geringeren Breite ausgebildet als der Teil-Längsbereich 13. Darüber hinaus sind beide Teil-Längsstreifen 14,15 bevorzugt mit der gleichen Breite ausgebildet. Beim Ausführungsbeispiel ergibt sich die Breite des Teil-Längsbereichs aus der Gesamtbreite B abzüglich zweimal der Breite c. Der erste Längs-Einschnitt 11 ist nach Figur 1 lediglich in dem Schaumstoffmaterial eingebracht, durchtrennt aber nicht die Selbstklebeschicht und/oder deren Abdecklage 10. Nach einer anderen, meist bevorzugten, Ausführungsform durchtrennt der Längs-Einschnitt 11 aber die Selbstklebeschicht und/oder die Abdecklage (nicht dargestellt), besonders bevorzugt beide Schichten bzw. Lagen, so dass der Längstreifen vor Ort unmittelbar umgeklappt werden kann und nicht erst die Abdecklage und/oder die Selbstklebeschicht durchtrennt werden muss.

Wie in Fig. 3 dargestellt, kann der Schaumstoffstreifen 2 zufolge des ersten Längs-Einschnittes 12 in eine erste Aufklapp-Stellung versetzt werden. Die hierdurch gebildete zweite Schmalseite 8' weist entsprechend praktisch eine doppelte Dicke im Vergleich zu der gegenüberliegenden Schmalseite 7 auf. Die durch die zwei Teil-Längsstreifen 14, 15 bei dieser Ausführungsform erreichte Aufdoppelung, die aber auch nur aus einem Teil-Längsstreifen 14, gegebenenfalls mit entsprechender größerer Breite, gegebenenfalls also der doppelten Breite wie sie etwa in Fig. 2 dargestellt ist, erreicht werden kann, erstreckt sich bevorzugt in dem dargestellten Querschnitt über die Hälfte der Breite B' des so gebildeten, zum Einbau bereiten Schaumstoff-Dichtstreifens. Weiter bevorzugt ist eine Erstreckung über ein Drittel bis zwei Drittel der Breite B'. Diese erste Aufklapp-stellung schafft damit ersichtlich einen Seitenbereich des so konfigurierten Schaumstoff-Dichtstreifens, der im Einbauzustand - eine im Querschnitt durchgehend gleiche Fugenbreite unterstellt - dichter ausgebildet ist als der gegenüberliegende Seitenbereich.

Eine weitere mögliche Gestaltung ist in Fig. 4 dargestellt. Hierbei ist die so gebildete Schmalseite 8" gleichsam dreistöckig ausgebildet, Sie besitzt im Wesentlichen eine dreifache Dicke gegenüber der Ausgangsdicke des Schaumstoff-Dichtstreifens 2. Bei dieser Ausgestaltung ist zunächst ein ersten Umklappen beider Längs-Seitenstreifen 14,15 gemäß Fig. 3 vorgenommen, wobei dann nochmals der Längs-Seitenstreifen 15 gleichsam zurückgeklappt ist auf den Längs-Seitenstreifen 14. Dies wirkt sich dahingehend aus, dass der Längs-Seitenstreifen 14 mit dem Teil-Längsbereich 13 nur durch eine Selbstklebelage, die Selbstklebeschicht 6, verbunden ist, die Teil-Längsstreifen 14,15 jedoch miteinander durch eine doppellagige Selbstklebeschicht miteinander verbunden sind.

Zudem ist bei dieser Konstellation auch bevorzugt dass die Schmalseite 8" Über einen Teil ihrer Höhe ebenfalls mit einer Selbstklebeschicht außen versehen ist. Über einen weiteren Teil ihrer Höhe, hier gebildet durch die dann oberste Lage aufgrund des Teil-Längsstreifens 14, jedoch nicht mit einer Randabdeckung zufolge eines Selbstklebestreifens bedeckt ist.

Die Fig. 5 zeigt einen möglichen Einbau eines solchen Schaumstoff-Dichtstreifens auf einem Rollladenkasten 16. Der Rollladenkasten besitzt bekanntlich etwa im Vergleich zu einem Fensterrahmen eine sehr viel größere Breite (Abmessung in Tiefenrichtung, also bezogen auf einen üblichen Einbau die horizontale Abmessung von außen nach innen), so dass die Breite B bzw. B' des Schaumstoff-Dichtstreifen hieran angepasst vorgesehen sein kann. Die mehrfach bevorzug vorgesehenen Längs-Einschnitte 11,12 ermöglichen auch diesbezüglich eine Anpassung (gegebenenfalls auch etwa durch Abtrennung an den Längs-Einschnitten). Bevorzugt ist jedoch bei diesem Ausführungsbeispiel die Nutzung eines oder mehrerer der Teil-Längsstreifen 14, 15 zur Anpassung an die Breite einer Fuge (Abmessung in Höhenrichtung einer Wand).

Im Hinblick auf die weiter vorne erwähnten weiteren möglichen Anwendungen wäre dann entsprechend eine Anpassung an die Breite des Fensters oder des Blockhaus-Wandelementes gegeben, insbesondere aber auch bei diesen weiteren Anwendungen die Anpassung an eine Fugenbreite.

Die Fig. 6 schließlich gibt den Einbauzustand eines solchermaßen nach oben gegen eine Fensterlaibung 17 abgedichteten Rollladenkastens an. Die Darstellung ist nicht maßstäblich mit den Darstellungen des Schaumstoff-Dichtstreifens alleine zu vergleichen. Zugeordnet einem Innenraum 18 ist durch die Dreifachlage des Schaumstoff-Dichtstreifens im. Einbauzustand in diesem Seitenbereich eine wesentlich höhere Komprimierung erreicht als außenseitig. Die Abdichtung ist entsprechend, wie auch von den Regelwerken gefordert innen dichter, führt also innen zu einer höheren Dampfdichtigkeit. Der Schaumstoff-Dichtstreifen hat über die gesamte Breite in diesem Einbauzustand noch eine Expansionsreserve. Die Luftdurchlässigkeit der abgedichteten Fuge beträgt ≤ 0,1 m³ / [Stunde x Meter (daPa) 2/3] nach DIN EN 1026.

Mit Bezug zu Fig. 7 ist ein in Form einer Rolle 1 aufgewickelter Schaumstoff-Dichtstreifen 2 zweiter Ausführungsform dargestellt.

Gleiche Bezugszeichen wie bei der ersten Ausführungsform bedeuten eine gleiche Ausführung, so dass auf die dortigen Erläuterungen verwiesen wird. Die zweite Ausführungsform gemäß den Figuren 7 bis 11 unterscheidet sich zunächst von der ersten Ausführungsform dadurch, dass bezüglich eines Längs-einschnittes 12, der den Schaumstoff vollständig durchtrennt, eine zweite Selbstklebeschicht 6 gegenüberliegend zu der ersten Selbstklebeschicht 5 den Längseinschnitt 12 in Breitenrichtung des Schaumstoff-Dichtstreifens überspannend angeordnet ist. Die zweite Selbstklebeschicht 6 ist ersichtlich durchgehend, auch hinsichtlich der Abdecklage 9 (in Breitenrichtung) ausgebildet. Sie kann daher, wie sich etwa aus den Figuren 10 und 11 ergibt, entsprechend einem Scharnier eine diesbezügliche Aufklappung zur Aufdoppelung des Schaumstoffstreifens ermöglichen. Entsprechendes gilt für eine überspannende Verbindungslage aus einem anderen Material, beispielsweise aus einem Vlies, Gewebe oder dergleichen.

Weiter ist bezüglich dieser zweiten Ausführungsform auch der weitere Längs-Einschnitt 11 bezüglich des Schaumstoffes durchgehend ausgebildet. Nicht aber bezüglich der Selbstklebeschicht 5 und deren Abdecklage 10. Entsprechend ergibt sich auch diesbezüglich, wie etwa aus Fig. 11 hervorgeht, eine Scharnierfunktion der Selbstklebeschicht 5.

Die Darstellungen der Figuren 10 und 11 bezüglich des auf gedoppelten Zustandes, insbesondere im Hinblick auf die in Fig. 10 dargestellten Spalte im Bereich des Längseinschnittes 11 und von der Schmalseite 8' aus gesehen jenseits der hier dann doppellagig gegebenen Selbstklebeschicht 6 sind zum Zwecke einer deutlichen Darstellung übertrieben dargestellt. In der Praxis kommt es hier im Wesentlichen zu einer unmittelbaren Anlage.

In Fig. 12 ist eine weitere Ausführungsform dargestellt bei welcher die Teil-Längsstreifen 14,15 beidseitig des Teil-Längsbereiches vorgesehen sind. Es handelt sich hier ersichtlich um den Ausgangszustand, bspw. dem Zustand, wie er in aufgewickelter Form in der Rolle vorliegt.

Entsprechend ergeben sich hier beidseitig die Aufdoppelungsmöglichkeiten, wie sie in den Figuren 10 und 11 dargestellt sind. Dabei kann auch jeweils gleichwohl nur eine Seite auf gedoppelt sein oder auf einer Seite der Zustand gemäß Fig. 10 hergestellt sein und auf der anderen Seite der Zustand gemäß Fig. 11.

### Bezugszeichenliste

- 1: Rolle
- 2: Schaumstoff-Dichtstreifen
- 3: Breite
- 4: Breitseite
- 5: Selbstklebeschicht
- 6: Selbstklebeschicht
- 7: Schmalseite
- 8: Schmalseite
- 9: Abdecklage
- 10: Abdecklage
- 11: Längs-Einschnitt
- 12: Längs-Einschnitt
- 13: Teil-Längsbereich
- 14: Teil-Längsstreifen
- 15: Teil-Längsstreifen
- 16: Rollladenkasten
- 17: Fensterlaibung
- 18: Innenraum

- B: Breite B' Breite
- T: Teilbereich (Breitenabmessung)
- a: Abstand
- t₁: Tiefe
- t₂: Tiefe

## Patentansprüche

1. Zur verzögerten Rückstellung getränkter Schaumstoff-Dichtstreifen (2) für eine Abdichtung eines in eine Wandöffnung eingesetzten Gegenstandes oder einer Fuge oder eines Stoßes, wobei der Schaumstoff-Dichtstreifen (2) bezogen auf einen Querschnitt zwei gegenüberliegende, jeweils im Einbauzustand der Innenseite oder der Außenseite des Gebäudes zugewandte Schmalseiten (7, 8) aufweist und zur Anlage an dem Gegenstand oder Laibung oder einer Fuge, einschließlich einem im Stoß angeordnetem Wandelement, geeignete Breitseiten (3, 4) aufweist, wobei weiter der Schaumstoff-Dichtstreifen einen Teil-Längsbereich (13) und einen in Dickenrichtung des Schaumstoff-Dichtstreifens nur teilweise mit dem Teil-Längsbereich (13) verbundenen Teil-Längsstreifen (14, 15) aufweist, wobei weiter der Teil-Längsbereich (13) und der Teil-Längsstreifen (14, 15) aus demselben Schaumstoff bestehen und der Schaumstoff-Dichtstreifen (2) insgesamt luftdurchlässig ist,
**dadurch gekennzeichnet, dass**
der Teil-Längsstreifen (14, 15) den Teil-Längsbereich (14) in einem daran anliegenden Zustand zu einem an beiden Längs-Seitenbereichen im Einbauzustand eine gleich starke Komprimierung ermöglichenden Schaumstoff-Dichtstreifen (2) ergänzt und dass durch Auflegen des Teil-Längsstreifens (14, 15) auf den Teil-Längsbereich (13) der so ausgebildete Seitenbereich im Einbauzustand zufolge höherer Komprimierung dichter ausbildbar oder ausgebildet ist als der gegenüberliegende Seitenbereich, und dass die teilweise Verbindung zwischen dem Teil-Längsbereich (13) und dem Teil-Längsstreifen (14, 15) (i) durch einen in Längsrichtung des Schaumstoff-Dichtstreifens verlaufenden nur über einen Teil der Dicke (d) des Schaumstoff-Dichtstreifens (2) sich erstreckenden Längs-Einschnitt (11, 12) gebildet ist, wobei zwei oder mehr als zwei Längs-Einschnitte (11, 12), in Breitenrichtung beabstandet ausgebildet sind und der zweite Längs-Einschnitt (11) gegensinnig zu dem ersten Längs-Einschnitt (12) ausgebildet ist oder dass die mehr als zwei Längs-Einschnitte jeweils abwechselnd gegensinnig zu dem jeweils benachbarten Längs-Einschnitt ausgebildet sind.

2. Schaumstoff-Dichtstreifen nach Anspruch 1,
**dadurch gekennzeichnet, dass**
(i) der Teil-Längsstreifen (14, 15) den Teil-Längsbereich (13) in dem daran anliegenden Zustand zu einem über seine Breite gleich dicken Schaumstoff-Dichtstreifen (2) ergänzt.

3. Schaumstoff-Dichtstreifen nach einem der Ansprüche 1 oder 2,
**dadurch gekennzeichnet, dass**
eine erste Breitseite (3) mit einer Selbstklebeschicht (5) und gegebenenfalls einer Abdecklage (10) ausgebildet ist und dass der Längs-Einschnitt (11, 12) die Selbstklebeschicht (5) durchtrennt.

4. Schaumstoff-Dichtstreifen nach einem der Ansprüche 1 bis 3,
**dadurch gekennzeichnet, dass**
der zweite Längs-Einschnitt (11) die Selbstklebeschicht (5) nicht durchtrennt oder bei mehreren Längs-Einschnitten der jeweils zweite von zwei benachbarten Längs-Einschnitten die Selbstklebeschicht (5) nicht durchtrennt.

5. Schaumstoff-Dichtstreifen nach einem der Ansprüche 1 bis 4, **dadurch gekennzeichnet, dass** der erste Längs-Einschnitt (12) die Abdecklage (10) nicht durchtrennt.

6. Schaumstoff-Dichtstreifen nach einem der Ansprüche 1 bis 5,
**dadurch gekennzeichnet, dass**
auf der mit einer Selbstklebeschicht (5) ausgebildeten ersten Breitseite (3) des Schaumstoff-Dichtstreifens (2) gegenüberliegenden zweiten Breitseite (4) eine zweite Selbstklebeschicht (6) vorgesehen ist, die sich nur über einen Teil (T) der zugeordneten Breitseite (4) erstreckt.

7. Schaumstoff-Dichtstreifen nach einem der Ansprüche 1 bis 6,
**dadurch gekennzeichnet, dass**
der Schaumstoff-Dichtstreifen in Form einer Rolle aufgewickelt ist, dass eine erste Breitseite (3) mit einer Selbstklebeschicht (5) versehen ist, dass weiter der Schaumstoff-Dichtstreifen (2) einen in Längsrichtung verlaufenden Längs-Einschnitt (11, 12) aufweist, unter Ausbildung eines Teil-Längsbereichs (13) und eines Teil-Längsstreifens (14, 15), und dass der Längs-Einschnitt (11, 12) bezüglich einer Schmalseite (7, 8) nach innen versetzt in dem auf der Rolle (1) befindlichen Schaumstoff-Dichtstreifen (2) verläuft und dass der Teil-Längsbereich (13) und Teil-Längsstreifen (14, 15) aus demselben Schaumstoff bestehen und der Längs-Einschnitt (11, 12) auch die Selbstklebeschicht (5) durchsetzt.

8. Schaumstoff-Dichtstreifen nach einem der Ansprüche 1 bis 7,
**dadurch gekennzeichnet**, (i) dass
eine erste Breitseite (3) vollständig mit einer Selbstklebeschicht (5) versehen ist und/oder (ii) dass eine zweite Breitseite (4) mit einer zweiten Selbstklebeschicht (6) nur über einen Teil ihrer Breite versehen ist.

9. Schaumstoff-Dichtstreifen nach einem der Ansprüche 1 bis 8,
**dadurch gekennzeichnet**, (i) dass
die zweite Selbstklebeschicht (6) in Breitenrichtung des Schaumstoff-Dichtstreifens (2) zwischen zwei Längs-Einschnitten (11, 12) ausgebildet ist und/oder (ii) dass die zweite Selbstklebeschicht (6) oder eine andere Verbindungslage einen Längs-Einschnitt in Breitenrichtung des Schaumstoff-Dichtstreifens überspannend angeordnet ist.

10. Schaumstoff-Dichtstreifen nach einem der Ansprüche 1 bis 9,
**dadurch gekennzeichnet, dass**
der Teil-Längsstreifen (14, 15) ein- oder beidseitig des Teil-Längsbereichs (13), bezogen auf einen an dem Teil-Längsbereich (13) anliegenden Zustand, ausgebildet ist.

11. Schaumstoff-Dichtstreifen nach einem der Ansprüche 1 bis 10,
**dadurch gekennzeichnet, dass**
der Schaumstoff-Dichtstreifen im Rechteck-Ausgangszustand zur Rolle aufgewickelt ist.

12. Bauwerk mit einem in eine Wandöffnung eingesetzten Gegenstand oder mit einem Stoß oder einer Fuge und einem zur verzögerten Rückstellung getränkten Schaumstoff-Dichtstreifen (2) zur Abdichtung des in die Wandöffnung eingesetzten Gegenstandes oder des Stoßes oder der Fuge, welcher nach einem der Ansprüche 1 bis 11 ausgestaltet ist, wobei der Schaumstoff-Dichtstreifen (2) der Innenseite oder der Außenseite des Gebäudes zugewandte Schmalseiten (7, 8) aufweist und an dem Gegenstand oder der Laibung oder der Stoß- bzw. Fugenwandung, einschließlich einem im Stoß angeordneten Wandelement, abdichtend anliegende Breitseiten (3, 4), wobei die zwei gegenüberliegenden Schmalseiten (7, 8) und die Breitseiten (3, 4) sich auf einen Querschnitt des Schaumstoff-Dichtstreifens (2) beziehen, wobei weiter der Schaumstoff-Dichtstreifen einen Teil-Längsbereich (13) und einen in Dickenrichtung des Schaumstoff-Dichtstreifens nur teilweise mit dem Teil-Längsbereich (13) verbundenen Teil-Längsstreifen (14, 15) aufweist, wobei weiter der Teil-Längsbereich (13) und der Teil-Längsstreifen (14, 15) aus demselben Schaumstoff bestehen und der Schaumstoff-Dichtstreifen (2) insgesamt luftdurchlässig ist,
**dadurch gekennzeichnet, dass**
der Teil-Längsbereich (13) in einem daran anliegenden Zustand zu einem an beiden Längs-Seitenbereichen im Einbauzustand eine gleich starke Komprimierung ermöglichenden Schaumstoff-Dichtstreifen (2) ergänzt und dass durch Auflegen des Teil-Längsstreifens (14, 15) auf den Teil-Längsbereich (13) der so ausgebildete Seitenbereich im Einbauzustand zufolge höherer Komprimierung dichter ausgebildet ist als der gegenüberliegende Seitenbereich, wobei in dem Schaumstoff-Dichtstreifen zwei oder mehr als zwei Längs-Einschnitte (11, 12), in Breitenrichtung beabstandet, ausgebildet sind.

13. Bauwerk mit Schaumstoff-Dichtstreifen nach Anspruch 12,
**dadurch gekennzeichnet, dass**
die teilweise Verbindung zwischen dem Teil-Längsbereich (13) und dem Teil-Längsstreifen (14,15) (i) durch einen in Längsrichtung des Schaumstoff-Dichtstreifens verlaufenden nur über einen Teil der Dicke (d) des Schaumstoff-Dichtstreifens (2) sich erstreckenden Längs-Einschnitt (11,12) gebildet ist.

14. Bauwerk mit Schaumstoff-Dichtstreifen nach einem der Ansprüche 12 bis 13,
**dadurch gekennzeichnet**, (i) dass
mindestens einer oder alle Längs-Einschnitte (11,12), bis auf eine gegenüberliegende Selbstklebeschicht durchgehend durch den Schaumstoff vorgesehen sind.

## Claims

1. Foam material sealing strip (2) impregnated for delayed recovery for sealing an object inserted into a wall opening or an horizontal joint or a vertical joint, wherein the foam material sealing strip (2) comprises, on the basis of a cross-section, two opposing narrow sides (7, 8) in each case facing the inner side or the outer side of the building in the installed state, and wide sides (3, 4) suitable for abutting the object or reveal or an horizontal joint, including a wall element arranged in the vertical joint, wherein furthermore the foam material sealing strip has a partial longitudinal region (13) and a partial longitudinal strip (14, 15) only partially connected to the partial longitudinal region (13) in the direction of the thickness of the foam material sealing strip, wherein furthermore the partial longitudinal region (13) and the partial longitudinal strip (14, 15) are made from the same foam material and the foam material sealing strip (2) is air-permeable overall,
**characterised in that**
the partial longitudinal strip (14, 15) augments the partial longitudinal region (14) in an abutting state to produce a foam material sealing strip (2) which facilitates equally strong compression on both longitudinal side regions in the installed state, and **in that**, by placement of the partial longitudinal strip (14, 15) on the partial longitudinal region (13), in the installed state due to higher compression the lateral region thus formed can be or is formed to be more dense than the opposing lateral region, and **in that** the partial connection between the partial longitudinal region (13) and the partial longitudinal strip (14, 15) is formed (i) by a longitudinal incision (11, 12) extending in the longitudinal direction of the foam material sealing strip extending only over a part of the thickness (d) of the foam material sealing strip (2), wherein two or more than two longitudinal incisions (11, 12) are spaced apart in the width direction and the second longitudinal incision (11) is formed in the opposite direction to the first longitudinal incision (12) or the more than two longitudinal incisions are in each case formed alternately in the opposite direction to the respective adjacent longitudinal incision.

2. Foam material sealing strip according to claim 1,
**characterised in that**
(i) the partial longitudinal strip (14, 15) augments the partial longitudinal region (13) in the abutting state to produce a foam material sealing strip (2) which is equally thick over its width.

3. Foam material sealing strip according to one of claims 1 or 2,
**characterised in that**
a first wide side (3) is formed with a self-adhesive layer (5) and, if appropriate, a covering layer (10), and **in that** the longitudinal incision (11, 12) cuts through the self-adhesive layer (5).

4. Foam material sealing strip according to one of claims 1 to 3,
**characterised in that**
the second longitudinal incision (11) does not cut through the self-adhesive layer (5) or in the case of a plurality of longitudinal incisions the respective second of two adjacent longitudinal incisions does not cut through the self-adhesive layer (5).

5. Foam material sealing strip according to one of claims 1 to 4,
**characterised in that**
the first longitudinal incision (12) does not cut through the covering layer (10).

6. Foam material sealing strip according to one of claims 1 to 5,
**characterised in that**
on the second wide side (4) lying opposite the first wide side (3) of the foam material sealing strip (2) formed with a self-adhesive layer (5) a second self-adhesive layer (6) is provided which extends only over a part (T) of the associated wide side (4).

7. Foam material sealing strip according to one of claims 1 to 6,
**characterised in that**
the foam material strip is wound up in the form of a roll, **in that** a first wide side (3) is provided with a self-adhesive layer (5), **in that** furthermore the foam material sealing strip (2) has a longitudinal incision (11, 12) extending in the longitudinal direction and forming a partial longitudinal region (13) and a partial longitudinal strip (14, 15), and **in that** the longitudinal incision (11, 12) extends offset inwards with respect to a narrow side (7, 8) in the foam material sealing strip (2) located on the roll (1) and **in that** the partial longitudinal region (13) and partial longitudinal strip (14, 15) are made from the same foam material and the longitudinal incision (11, 12) also cuts through the self-adhesive layer (5).

8. Foam material sealing strip according to one of claims 1 to 7,
**characterised in that**
(i) a first wide side (3) is provided completely with a self-adhesive layer (5) and/or (ii) a second wide side (4) with a second self-adhesive layer (6) is provided only over a part of its width.

9. Foam material sealing strip according to one of claims 1 to 8,
**characterised in that**
(i) the second self-adhesive layer (6) is formed in the width direction of the foam material sealing strip (2) between two longitudinal incisions (11, 12) and/or (ii) the second self-adhesive layer (6) or another connecting layer is arranged spanning a longitudinal incision in the width direction of the foam material sealing strip.

10. Foam material sealing strip according to one of claims 1 to 9,
**characterised in that**
the partial longitudinal strip (14, 15) is formed on one or both sides of the partial longitudinal region (13), on the basis of a state abutting the partial longitudinal region (13).

11. Foam material sealing strip according to one of claims 1 to 10,
**characterised in that**
the foam material sealing strip is wound up in the rectangular initial state to form the roll.

12. Construction with an object inserted into a wall opening or with a vertical joint or an horizontal joint and a foam material sealing strip (2) impregnated for delayed recovery for sealing the object inserted into the wall opening or the vertical joint or the horizontal joint, which is configured according to one of claims 1 to 11, wherein the foam material sealing strip (2) has narrow sides (7, 8) facing the inside or the outside of the building and wide sides (3, 4) abutting and sealing the object or the reveal or the vertical joint or horizontal joint wall, including a wall element arranged in the vertical joint, wherein the two opposing narrow sides (7, 8) and the wide sides (3, 4) are relative to a cross-section of the foam material sealing strip (2), wherein furthermore the foam material sealing strip has a partial longitudinal region (13) and a partial longitudinal strip (14, 15) only partially connected to the partial longitudinal region (13) in the direction of the thickness of the foam material sealing strip, wherein furthermore the partial longitudinal region (13) and the partial longitudinal strip (14, 15) are made from the same foam material and the foam material sealing strip (2) is air-permeable overall,
**characterised in that**
the partial longitudinal region (13) abuts and augments a foam material sealing strip (2) which facilitates equally strong compression on both longitudinal side regions in the installed state, and **in that**, by placement of the partial longitudinal strip (14, 15) onto the partial longitudinal region (13), in the installed state due to higher compression the lateral region thus formed is formed to be more dense than the opposing lateral region, wherein in the foam material sealing strip two or more than two longitudinal incisions (11, 12) are spaced apart in the width direction.

13. Construction with foam material according to claim 12,
**characterised in that**
the partial connection between the partial longitudinal region (13) and the partial longitudinal strip (14, 15) is formed (i) by a longitudinal incision (11, 12) extending in the longitudinal direction of the foam material sealing strip extending only over a part of the thickness (d) of the foam material sealing strip (2).

14. Construction with foam material sealing strip according to one of claims 12 to 13,
**characterised in that**
(i) at least one or all of the longitudinal incisions (11, 12) are provided continuously through the foam material except for an opposing self-adhesive layer.

## Revendications

1. Bande d'étanchéité en matériau alvéolaire (2) imprégnée pour une reprise de forme retardée destinée à étanchéifier un objet placé dans une ouverture de paroi ou un joint horizontal ou un joint vertical, dans laquelle la bande d'étanchéité en matériau alvéolaire (2) présente, par rapport à une section transversale, deux côtés étroits (7, 8) opposés, respectivement orientés dans l'état monté vers le côté intérieur ou le côté extérieur du bâtiment et présente, pour une application contre l'objet ou intrados ou un joint horizontal, y compris un élément de paroi agencé dans le joint vertical, des côtés larges (3, 4) appropriés, dans laquelle en outre la bande d'étanchéité en matériau alvéolaire présente une région longitudinale partielle (13) et une bande longitudinale partielle (14, 15) reliée uniquement partiellement à la région longitudinale partielle (13) dans le sens de l'épaisseur de la bande d'étanchéité en matériau alvéolaire, dans laquelle en outre la région longitudinale partielle (13) et la bande longitudinale partielle (14, 15) se composent du même matériau alvéolaire et la bande d'étanchéité en matériau alvéolaire (2) est dans l'ensemble perméable à l'air,
**caractérisée en ce que**
la bande longitudinale partielle (14, 15) complète la région longitudinale partielle (14) dans un état accolé à celle-ci pour former une bande d'étanchéité en matériau alvéolaire (2) permettant une compression d'une même force dans l'état monté au niveau des deux régions latérales longitudinales, et **en ce que** par application de la bande longitudinale partielle (14, 15) sur la région longitudinale partielle (13) la région latérale ainsi formée peut être ou est formée, dans l'état monté, de façon plus étanche que la région latérale opposée suite à une compression plus forte, et **en ce que** la liaison partielle entre la région longitudinale partielle (13) et la bande longitudinale partielle (14, 15) (i) est formée par une entaille longitudinale (11, 12) se déroulant dans le sens de la longueur de la bande d'étanchéité en matériau alvéolaire et s'étendant uniquement sur une partie de l'épaisseur (d) de la bande d'étanchéité en matériau alvéolaire (2), dans laquelle deux ou plus de deux entailles longitudinales (11, 12) sont formées à distance dans le sens de la largeur et la seconde entaille longitudinale (11) est formée en sens inverse de la première entaille longitudinale (12) ou **en ce que** les plus de deux entailles sont formées respectivement en alternance en sens inverse de l'entaille longitudinale avoisinante respective.

2. Bande d'étanchéité en matériau alvéolaire selon la revendication 1,
**caractérisée en ce que**
(i) la bande longitudinale partielle (14, 15) complète la région longitudinale partielle (13) dans l'état accolé à celle-ci pour former une bande d'étanchéité en matériau alvéolaire (2) de même épaisseur sur sa largeur.

3. Bande d'étanchéité en matériau alvéolaire selon l'une des revendications 1 ou 2,
**caractérisée en ce que**
un premier côté large (3) est formé d'une couche autocollante (5) et le cas échéant d'une feuille de recouvrement (10) et **en ce que** l'entaille longitudinale (11, 12) sectionne la couche autocollante (5).

4. Bande d'étanchéité en matériau alvéolaire selon l'une des revendications 1 à 3,
**caractérisée en ce que**
la seconde entaille longitudinale (11) ne sectionne pas la couche autocollante (5) ou lorsqu'il y a plusieurs entailles longitudinales la seconde respective de deux entailles longitudinales avoisinantes ne sectionne pas la couche autocollante (5).

5. Bande d'étanchéité en matériau alvéolaire selon l'une des revendications 1 à 4,
**caractérisée en ce que**
la première entaille longitudinale (12) ne sectionne pas la feuille de recouvrement (10).

6. Bande d'étanchéité en matériau alvéolaire selon l'une des revendications 1 à 5,
**caractérisée en ce que**
sur le second côté large (4) opposé au premier côté large (3) formé d'une couche autocollante (5) de la bande d'étanchéité en matériau alvéolaire (2) est prévue une seconde couche autocollante (6) qui s'étend uniquement sur une partie (T) du côté large (4) attribué.

7. Bande d'étanchéité en matériau alvéolaire selon l'une des revendications 1 à 6,
**caractérisée en ce que**
la bande d'étanchéité en matériau alvéolaire est enroulée sous la forme d'un rouleau, **en ce qu'**un premier côté large (3) est doté d'une couche autocollante (5), **en ce qu'**en outre la bande d'étanchéité en matériau alvéolaire (2) présente une entaille longitudinale (11, 12) se déroulant dans le sens de la longueur, avec formation d'une région longitudinale partielle (13) et d'une bande longitudinale partielle (14, 15), et **en ce que** l'entaille longitudinale (11, 12) se déroule en décalage vers l'intérieur par rapport à un côté étroit (7, 8) dans la bande d'étanchéité en matériau alvéolaire (2) se trouvant sur le rouleau (1) et **en ce que** la région longitudinale partielle (13) et la bande longitudinale partielle (14, 15) se composent du même matériau alvéolaire et l'entaille longitudinale (11, 12) traverse aussi la couche autocollante (5).

8. Bande d'étanchéité en matériau alvéolaire selon l'une des revendications 1 à 7,
**caractérisée en ce que**
(i) un premier côté large (3) est entièrement doté d'une couche autocollante (5) et/ou **en ce que** (ii) un second côté large (4) est doté d'une seconde couche autocollante (6) uniquement sur une partie de sa largeur.

9. Bande d'étanchéité en matériau alvéolaire selon l'une des revendications 1 à 8,
**caractérisée en ce que**
(i) la seconde couche autocollante (6) est formée entre deux entailles longitudinales (11, 12) dans le sens de la largeur de la bande d'étanchéité en matériau alvéolaire (2) et/ou **en ce que** (ii) la seconde couche autocollante (6) ou une autre feuille de liaison est agencée qui recouvre une entaille longitudinale dans le sens de la largeur de la bande d'étanchéité en matériau alvéolaire.

10. Bande d'étanchéité en matériau alvéolaire selon l'une des revendications 1 à 9,
**caractérisée en ce que**
la bande longitudinale partielle (14, 15) est formée sur un côté ou les deux côtés de la région longitudinale partielle (13) par rapport à un état accolé à la région longitudinale partielle (13).

11. Bande d'étanchéité en matériau alvéolaire selon l'une des revendications 1 à 10,
**caractérisée en ce que**
la bande d'étanchéité en matériau alvéolaire est enroulée dans un état initial en rectangle par rapport au rouleau.

12. Ouvrage avec un objet placé dans une ouverture de paroi ou avec un joint vertical ou un joint horizontal, et avec une bande d'étanchéité en matériau alvéolaire (2) imprégnée pour une reprise de forme retardée destinée à étanchéifier l'objet placé dans l'ouverture de paroi ou le joint vertical ou le joint horizontal, laquelle est réalisée selon l'une des revendications 1 à 11, dans lequel la bande d'étanchéité en matériau alvéolaire (2) présente des côtés étroits (7, 8) orientés vers le côté intérieur ou le côté extérieur du bâtiment et des côtés larges (3, 4) accolés de manière étanche à l'objet ou à l'intrados ou à la cloison de joint vertical ou de joint horizontal, y compris un élément de paroi agencé dans le joint vertical, dans lequel les deux côtés étroits (7, 8) opposés et les côtés larges (3, 4) font référence à une section transversale de la bande d'étanchéité en matériau alvéolaire (2), dans lequel en outre la bande d'étanchéité en matériau alvéolaire présente une région longitudinale partielle (13) et une bande longitudinale partielle (14, 15) reliée uniquement partiellement à la région longitudinale partielle (13) dans le sens de l'épaisseur de la bande d'étanchéité en matériau alvéolaire, dans lequel en outre la région longitudinale partielle (13) et la bande longitudinale partielle (14, 15) se composent du même matériau alvéolaire et la bande d'étanchéité en matériau alvéolaire (2) est dans l'ensemble perméable à l'air,
**caractérisé en ce que**
la région longitudinale partielle (13) complète dans un état accolé à celle-ci pour former une bande d'étanchéité en matériau alvéolaire (2) permettant une compression d'une même force dans l'état monté au niveau des deux régions latérales longitudinales, et **en ce que** par application de la bande longitudinale partielle (14, 15) sur la région longitudinale partielle (13) la région latérale ainsi formée est formée, dans l'état monté, de façon plus étanche que la région latérale opposée suite à une compression plus forte, dans lequel dans la bande d'étanchéité en matériau alvéolaire deux ou plus de deux entailles longitudinales (11, 12) sont formées à distance dans le sens de la largeur.

13. Ouvrage avec une bande d'étanchéité en matériau alvéolaire selon la revendication 12,
**caractérisé en ce que**
la liaison partielle entre la région longitudinale partielle (13) et la bande longitudinale partielle (14, 15) (i) est formée par une entaille longitudinale (11, 12) se déroulant dans le sens de la longueur de la bande d'étanchéité en matériau alvéolaire et s'étendant uniquement sur une partie de l'épaisseur (d) de la bande d'étanchéité en matériau alvéolaire (2).

14. Ouvrage avec une bande d'étanchéité en matériau alvéolaire selon l'une des revendications 12 à 13,
**caractérisé en ce que**
(i) au moins une ou toutes les entailles longitudinales (11, 12) sont prévues jusqu'à une couche autocollante opposée en continu à travers le matériau alvéolaire.
